# EUROPÄISCHE PATENTSCHRIFT

(11) **EP 4 257 872 B1**
(45) Veröffentlichungstag und Bekanntmachung des Hinweises auf die Patenterteilung: **04.12.2024**
(21) Anmeldenummer: 22166713.2
(22) Anmeldetag: 05.04.2022
(51) Int. Cl.: F21S 43/14, F21S 43/237, F21S 43/239, F21S 43/241, F21S 43/243, F21S 43/249, F21S 43/20, F21S 43/31, F21S 43/236

(54) **OPTIKVORRICHTUNG FÜR EINEN KRAFTFAHRZEUGSCHEINWERFER**
LENS DEVICE FOR A MOTOR VEHICLE HEADLIGHT
DISPOSITIF OPTIQUE POUR PHARE AUTOMOBILE

(43) Veröffentlichungstag der Anmeldung: 11.10.2023
(73) Patentinhaber: ZKW Group GmbH, 3250 Wieselburg (AT)
(72) Erfinder: Maier, Christian, 3281 Oberndorf an der Melk (AT)
(74) Vertreter: Patentanwaltskanzlei Matschnig & Forsthuber OG

(56) Entgegenhaltungen:
- EP-A2- 2 708 800
- DE-A1- 102010 013 931
- DE-A1- 102014 218 991
- DE-A1- 102015 213 827
- US-B1- 10 895 361
- US-B2- 9 261 254

## Beschreibung

Die Erfindung betrifft eine Optikvorrichtung für einen Kraftfahrzeugscheinwerfer zur Erzeugung einer durchgehend geschlossenen Lichtverteilung, insbesondere einer Tagfahr-Lichtverteilung, einer Blinklicht-Lichtverteilung und/oder einer Heckleucht-Lichtverteilung, welche Lichtverteilung ein Lichtstärkemaximum aufweist, wobei die Optikvorrichtung Folgendes umfasst:
- Lichtquellen, welche eingerichtet sind, Licht in Richtung einer Lichtabstrahlrichtung zu emittieren,
- Kollimatoren, welche den Lichtquellen in Richtung der Lichtabstrahlrichtung nachgeschaltet sind, wobei ein Kollimator jeweils einer Lichtquelle zugeordnet ist und eingerichtet ist, dass Licht der dem jeweiligen Kollimator zugeordneten Lichtquelle parallel zu einer Hauptabstrahlrichtung auszurichten,
- einen Lichtleitkörper, welcher den Kollimatoren in Richtung der Hauptabstrahlrichtung nachgeschaltet ist, wobei der Lichtleitkörper eine Lichteintrittsseite, in welche abgestrahltes Licht der Kollimatoren einkoppelbar ist, und eine der Lichteintrittsseite gegenüberliegenden Lichtaustrittsseite, aus welcher das über die Lichteintrittsseite eingekoppelte Licht austritt, aufweist,
wobei der Lichtleitkörper eingerichtet ist, das von den Kollimatoren parallel gerichtete, in den Lichtleitkörper über die Lichteintrittsseite eingekoppelte Licht in Form einer durchgehend geschlossenen Lichtverteilung in Hauptabstrahlrichtung vor die Optikvorrichtung zu projizieren.

Die im Stand der Technik offenbarten Lichtleitkörper einer Optikvorrichtung für Kraftfahrzeugscheinwerfer, welche Lichtleitkörper zur Erfüllung einer Kristalloptik vorgesehen sind, sind nicht in der Lage eine durchgehend geschlossene Lichtverteilung zu erzeugen, welche den gesetzlichen Standards entspricht (beispielsweise in den ECE-Regelungen) bei gleichzeitiger Aufrechterhaltung des gewünschten Funkeleffekts der Kristalloptik. EP 2 708 800 A2 oder DE 10 2010 013931 A1 oder DE 10 2014 218991 A1 offenbaren verschiedene Optikvorrichtungen für KFZ-Scheinwerfer.

Es ist daher eine Aufgabe der Erfindung, eine verbesserte Optikvorrichtung bereitzustellen. Diese Aufgabe wird dadurch gelöst, dass der Lichtleitkörper eine Lichtformungsstruktur aufweist, welche aus einer Vielzahl von zusammenhängenden Facetten gebildet ist, wobei die Facetten eben ausgebildet sind und jeweils eine Neigung zur Hauptabstrahlrichtung aufweisen, wobei der Flächenvektor einer Facette gesehen in einem korrekt eingebauten Zustand der Projektionsvorrichtung in einem Kraftfahrzeug
- einen horizontalen Neigungswinkel zur Hauptabstrahlrichtung einschließt und
- einen vertikalen Neigungswinkel zur Hauptabstrahlrichtung einschließt,

wobei die Neigungen aller Facetten derart verteilt sind, dass die horizontalen Neigungswinkel und die vertikalen Neigungswinkel jeweils um einen Erwartungswert verteilt sind, wobei der Erwartungswert derart mit dem Lichtstärkemaximum der Lichtverteilung korrespondiert, sodass Licht, welches über Facetten, die einen horizontalen und vertikalen Neigungswinkel entsprechend dem Erwartungswert aufweisen, in den Lichtleitkörper einkoppeln oder aus dem Lichtleitkörper auskoppeln, das Lichtstärkemaximum der Lichtverteilung bilden,
und wobei die Lichtformungsstruktur die Lichteintrittsseite und/oder die Lichtaustrittsseite des Lichtleitkörpers bildet, wobei die Facetten derart angeordnet sind, dass die Facetten in Bezug auf ihre jeweiligen Neigungen im Wesentlichen homogen auf der Lichteintrittsseite und/oder Lichtaustrittsseite verteilt sind.

Dadurch ist es möglich, den Funkeleffekt der Kristalloptik zu bewahren und gleichzeitig eine Lichtverteilung mit einem Lichtstärkemaximum zu erzeugen. Die erzeugbare Lichtverteilung weist dabei einen radial vom Lichtstärkemaximum ausgehenden, gleichmäßig graduellen Abfall der Lichtstärke auf. Die Lichtverteilung kann dabei Isolux-Linien aufweisen, die im Wesentlichen rund bzw. kreisrund um das Lichtstärkemaximum angeordnet sind.

Es kann vorgesehen sein, dass die Neigungen aller Facetten derart verteilt sind, dass die horizontalen Neigungswinkel und die vertikalen Neigungswinkel jeweils um einen Erwartungswert normalverteilt sind.

Es kann vorgesehen sein, dass die horizontalen Neigungswinkel um einen Erwartungswert gleich 0° normalverteilt sind.

Es kann vorgesehen sein, dass die vertikalen Neigungswinkel um einen Erwartungswert gleich 0° normalverteilt sind.

Es kann vorgesehen sein, dass die Facetten derart zueinander angeordnet sind, sodass diese im Wesentlichen in einer gemeinsamen virtuellen Fläche liegen, wobei vorzugsweise die virtuelle Fläche eben ist.

Es kann vorgesehen sein, dass die Facetten rasterartig angeordnet sind, vorzugsweise in Zeilen und Spalten angeordnet sind.

Es kann vorgesehen sein, dass die Projektionsvorrichtung Zusatz-Lichtquellen umfasst, welche eingerichtet sind, Licht in Richtung einer Zusatz-Lichtabstrahlrichtung zu emittieren, wobei jeweils zumindest eine Zusatz-Lichtquelle einem Kollimator zugeordnet ist und eingerichtet ist, Licht in den Kollimator einzukoppeln, wobei vorzugsweise, das emittierbare Licht der Zusatz-Lichtquellen eine von den Lichtquellen unterschiedliche Farbe aufweist.

Es kann vorgesehen sein, dass die zumindest eine Zusatz-Lichtquelle eines Kollimators außerhalb des Brennpunktes des entsprechenden Kollimators angeordnet ist, sodass die Zusatz-Lichtabstrahlrichtung einen Winkel ungleich Null zur Lichtabstrahlrichtung der Lichtquellen einschließt. Dadurch wird ein zusätzlicher Funkeleffekt des Lichtleitkörpers erzeugt, wobei das Licht der Zusatz-Lichtquellen aufgrund der schrägen Einstrahlung in den Kollimator möglichst oft im Lichtleitkörper reflektiert wird.

Es kann vorgesehen sein, dass von einem Kollimator parallelisiertes Licht in den Lichtleitkörper über eine Gruppe von Facetten umfassend zumindest zwei Facetten in den Lichtleitkörper einkoppelt und/oder aus dem Lichtleitkörper auskoppelt.

Dadurch wird gewährleistet, dass der erzeugbare Lichtstrom optimal genutzt wird, um die gewünschte Lichtverteilung mit dem Lichtstärkemaximum zu erzeugen bei gleichzeitigem gewünschten Funkeleffekt des Lichtleitkörpers.

Es kann vorgesehen sein, dass die Größe der Facetten derart verteilt sind, dass Größen jeweils um einen Erwartungswert verteilt sind, vorzugsweise normalverteilt sind.

Dies hat den Vorteil, dass die Effizienz weiter gesteigert wird, sodass weniger Flächen bestimmt zum Erwartungswert ausgerichtet werden müssen, um die gewünschte Lichtverteilung zu erzeugen.

Es kann vorgesehen sein, dass die Facetten in Bezug auf ihre Größe im Wesentlichen homogen auf der Lichteintrittsseite und/oder Lichtaustrittsseite verteilt sind.

Es kann vorgesehen sein, dass die Lichtformungsstruktur die Lichteintrittsseite bildet, wobei die Facetten der Lichtformungsstruktur rasterartig angeordnet, vorzugsweise in Zeilen und Spalten, wobei die Lichtaustrittsseite aus Facetten gebildet ist, welche Facetten dreiecksförmig ausgebildet sind und eine Neigung zur Hauptabstrahlrichtung aufweisen, wobei die Neigung der Facetten der Lichtaustrittsseite homogen verteilt sind, und wobei die Facetten der Lichtaustrittsseite derart angeordnet sind, dass die Facetten in Bezug auf ihre jeweiligen Neigungen im Wesentlichen homogen auf der Lichtaustrittsseite verteilt sind.

Die Aufgabe wird ebenso gelöst durch einen Kraftfahrzeugscheinwerfer, umfassend zumindest eine erfindungsgemäße Optikvorrichtung.

Nachfolgend wird die Erfindung anhand von beispielhaften Zeichnungen näher erläutert. Hierbei zeigt
Fig. 1 eine perspektivische Vorderansicht einer Optikvorrichtung, welche eingerichtet ist eine Lichtverteilung mit einem Lichtstärkemaximum zu erzeugen, wobei die Optikvorrichtung einen Lichtleitkörper mit einer Lichteintritts- und Lichtaustrittsseite umfasst, wobei von Kollimatoren parallel gerichtetes Licht von Lichtquellen in die Lichteintrittsseite einkoppelbar und aus der Lichtaustrittsseite des Lichtleitkörpers auskoppelbar sind, und wobei der Lichtleitkörper eine Lichtformungsstruktur mit einer Vielzahl von Facetten aufweist,
Fig. 2A eine perspektivische Rückansicht der Optikvorrichtung aus Fig. 1,
Fig. 2B eine schematische Querschnittsansicht der Optikvorrichtung aus Fig. 1,
Fig. 3 die von der Optikvorrichtung aus Fig. 1 erzeugbare Lichtverteilung mit einem Lichtstärkemaximum,
Fig. 4 eine schematische Skizze des vertikalen und horizontalen Neigungswinkels der Facetten der Lichtformungsstruktur,
Fig. 5A eine schematische Darstellung einer beispielhaften Facette in einer Ansicht von oben,
Fig. 5B eine schematische Darstellung einer beispielhaften Facette in einer Ansicht von der Seite, und
Fig. 6 eine perspektivische Ansicht eines weiteren beispielhaften Lichtleitkörpers einer Optikvorrichtung.

In den folgenden Figuren bezeichnen - sofern nicht anders angegeben - gleiche Bezugszeichen gleiche Merkmale.

Die Erfindung ist nicht auf die gezeigten Ausführungsformen beschränkt, sondern durch den gesamten Schutzumfang der Ansprüche definiert. Auch können einzelne Aspekte der Erfindung bzw. der Ausführungsformen aufgegriffen und miteinander kombiniert werden. Etwaige Bezugszeichen in den Ansprüchen sind beispielhaft und dienen nur der einfacheren Lesbarkeit der Ansprüche, ohne diese einzuschränken.

**Fig. 1** zeigt eine Optikvorrichtung **10** für einen Kraftfahrzeugscheinwerfer zur Erzeugung einer durchgehend geschlossenen Lichtverteilung **15,** insbesondere einer Tagfahr-Lichtverteilung, einer Blinklicht-Lichtverteilung und/oder einer Heckleucht-Lichtverteilung, welche Lichtverteilung ein Lichtstärkemaximum **16** aufweist.

Die Projektionsvorrichtung **10** umfasst Lichtquellen **100,** welche eingerichtet sind, Licht in Richtung einer Lichtabstrahlrichtung **X1** zu emittieren, sowie Kollimatoren **200,** welche den Lichtquellen **100** in Richtung der Lichtabstrahlrichtung **X1** nachgeschaltet sind, wobei ein Kollimator **200** jeweils einer Lichtquelle **100** zugeordnet ist und eingerichtet ist, dass Licht der dem jeweiligen Kollimator **200** zugeordneten Lichtquelle **100** parallel zu einer Hauptabstrahlrichtung **X2** auszurichten, wobei die Kollimatoren **200** und Lichtquellen **100** in **Fig. 2** bzw. **Fig. 3** deutlicher dargestellt sind.

Ferner umfasst die Optikvorrichtung **10** einen Lichtleitkörper **300,** welcher den Kollimatoren **300** in Richtung der Hauptabstrahlrichtung **X2** nachgeschaltet ist, wobei der Lichtleitkörper **300** eine Lichteintrittsseite **310,** in welche abgestrahltes Licht der Kollimatoren **200** einkoppelbar ist, und eine der Lichteintrittsseite **310** gegenüberliegenden Lichtaustrittsseite **320,** aus welcher das über die Lichteintrittsseite **310** eingekoppelte Licht austritt, aufweist.

Der Lichtleitkörper **300** ist eingerichtet, das von den Kollimatoren parallel gerichtete, in den Lichtleitkörper **300** über die Lichteintrittsseite **310** eingekoppelte Licht in Form einer durchgehend geschlossenen Lichtverteilung **15** in Hauptabstrahlrichtung **X2** vor die Optikvorrichtung **10** zu projizieren.

Der Begriff "durchgehend geschlossen" bedeutet in diesem Zusammenhang, dass die Lichtverteilung keine Löcher aufweist, sondern durchgehend flächig ausgebildet ist, wie beispielsweise in **Fig. 3** durch eine beispielhafte Lichtverteilung 15 mit einem Lichtstärkemaximum **16** dargestellt ist.

Der Lichtleitkörper **300** weist eine Lichtformungsstruktur **400** auf, welche aus einer Vielzahl von zusammenhängenden Facetten **410** gebildet ist, wobei die Facetten **410** jeweils eine Neigung zur Hauptabstrahlrichtung **X2** aufweisen, wobei der Flächenvektor **A** einer Facette gesehen in einem korrekt eingebauten Zustand der Projektionsvorrichtung **10** in einem Kraftfahrzeug einen horizontalen Neigungswinkel **β_{H}** zur Hauptabstrahlrichtung **X2** einschließt und einen vertikalen Neigungswinkel **β_{V}** zur Hauptabstrahlrichtung **X2** einschließt. Dabei sind auch Neigungswinkel gleich Null inbegriffen.

Darstellende Erläuterungen hinsichtlich der horizontalen und vertikalen Neigungswinkel **β_{H}, β_{V}** sind in **Fig. 4, Fig. 5A** bzw. **Fig. 5B** gezeigt, wobei **Fig. 5A** einen horizontalen Neigungswinkel **β_{H}** zeigt und **Fig. 5B** einen vertikalen Neigungswinkel **β_{V}** zeigt. **Fig. 4** zeigt dabei eine Facette mit einem horizontalen und vertikalen Neigungswinkel größer Null, wobei in **Fig. 4** ebenfalls ein beispielhafter schematischer Messchirm entsprechend ECE-Richtlinien (25m vom Kraftfahrzeugscheinwerfer entfernt) mit eingezeichneten Winkelangaben auf der HH- bzw. VV-Linie zeigt.

Die Neigungen aller Facetten **410** der Lichtformungsstruktur **400** sind derart verteilt, dass die horizontalen Neigungswinkel **β_{H}** und die vertikalen Neigungswinkel **β_{V}** jeweils um einen Erwartungswert verteilt sind, wobei die Lichtformungsstruktur **400** in den gezeigten Beispielen in den Figuren die Lichtaustrittsseite **320** des Lichtleitkörpers **300** bildet. Es ist allerdings auch möglich, dass die Lichtformungsstruktur **400** die Lichteintrittsseite **310** des Lichtleitkörpers **300,** oder die Lichteintrittsseite **310** und die Lichtaustrittsseite **320** bildet. Die Facetten **410** sind dabei derart angeordnet, dass die Facetten 410 in Bezug auf ihre jeweiligen Neigungen im Wesentlichen homogen auf der Lichteintrittsseite **310** und/oder Lichtaustrittsseite **320** verteilt sind. Das von einem Kollimator **200** parallelisierte Licht koppelt dabei in den Lichtleitkörper **300** über eine Gruppe von Facetten **410** umfassend zumindest zwei Facetten **410** in den Lichtleitkörper **300** ein und/oder aus dem Lichtleitkörper **300** aus.

Der Erwartungswert korrespondiert derart mit dem Lichtstärkemaximum **16** der Lichtverteilung **15,** sodass Licht, welches über Facetten, die einen horizontalen und vertikalen Neigungswinkel entsprechend dem Erwartungswert aufweisen, in den Lichtleitkörper **300** einkoppeln und/oder aus dem Lichtleitkörper **300** auskoppeln (je nachdem wo die Lichtformungsstruktur angeordnet ist), das Lichtstärkemaximum **16** der Lichtverteilung **15** bilden.

Die Facetten **410** der Lichtformungsstruktur **400** sind eben ausgebildet, wobei die Neigungen aller Facetten **410** in den gezeigten Beispielen derart verteilt sind, dass die horizontalen Neigungswinkel **β_{H}** und die vertikalen Neigungswinkel **β_{V}** jeweils um einen Erwartungswert normalverteilt sind, wobei vorzugsweise die horizontalen Neigungswinkel **β_{H}** um einen Erwartungswert gleich 0° normalverteilt sind, und wobei vorzugsweise die vertikalen Neigungswinkel **β_{V}** um einen Erwartungswert gleich 0° normalverteilt sind.

Zusätzlich kann die Größe der Facetten **410** derart verteilt sein, dass Größen jeweils um einen Erwartungswert verteilt sind, vorzugsweise normalverteilt, wobei die Facetten **410** in Bezug auf ihre Größe im Wesentlichen homogen auf der Lichteintrittsseite **310** und/oder Lichtaustrittsseite **320** verteilt sind.

Die Facetten **410** sind darüber hinaus derart zueinander angeordnet, sodass diese im Wesentlichen in einer gemeinsamen virtuellen Fläche liegen, wobei die virtuelle Fläche eben ist, wie beispielsweise in **Fig. 1** oder **Fig. 6** ersichtlich ist.

Im gezeigten Beispiel in **Fig. 6** sind die Facetten **410** im Gegensatz zu dem Beispielen in den übrigen Figuren rasterartig angeordnet, sodass die Facetten **410** in Zeilen und Spalten angeordnet sind.

Weiters umfasst die Projektionsvorrichtung **10** Zusatz-Lichtquellen **110,** welche eingerichtet sind, Licht in Richtung einer Zusatz-Lichtabstrahlrichtung **X3** zu emittieren, wobei jeweils zumindest eine Zusatz-Lichtquelle **110** einem Kollimator **200** zugeordnet ist und eingerichtet ist, Licht in den Kollimator **200** einzukoppeln, wobei das emittierbare Licht der Zusatz-Lichtquellen **110** eine von den Lichtquellen **100** unterschiedliche Farbe aufweist. **Fig. 2B** zeigt deutlich die Zusatz-Lichtquelle **110.**

Die zumindest eine Zusatz-Lichtquelle **110** eines Kollimators **200** ist dabei außerhalb des Brennpunktes des entsprechenden Kollimators **200** angeordnet, sodass die Zusatz-Lichtabstrahlrichtung **X3** einen Winkel ungleich Null zur Lichtabstrahlrichtung **X1** der Lichtquellen **100** einschließt, wie ebenfalls in **Fig. 2B** zu sehen ist.

In einer weiteren Ausführungsform, welche in den Figuren nicht dargestellt ist, bildet die Lichtformungsstruktur **400** die Lichteintrittsseite **310,** wobei die Facetten **410** der Lichtformungsstruktur **400** rasterartig angeordnet sind, vorzugsweise in Zeilen und Spalten, wobei die Lichtaustrittsseite **320** aus Facetten gebildet ist, welche Facetten dreiecksförmig ausgebildet sind und eine Neigung zur Hauptabstrahlrichtung **X2** aufweisen, wobei die Neigung der Facetten der Lichtaustrittsseite homogen verteilt sind, und wobei die Facetten der Lichtaustrittsseite **320** derart angeordnet sind, dass die Facetten in Bezug auf ihre jeweiligen Neigungen im Wesentlichen homogen auf der Lichtaustrittsseite **320** verteilt sind. Das zuvor Gesagte ist jedoch ebenfalls auch auf diese Ausführungsform anwendbar.

### LISTE DER BEZUGSZEICHEN

| | |
|---|---|
| Optikvorrichtung | 10 |
| Lichtverteilung | 15 |
| Lichtstärkemaximum | 16 |
| Lichtquellen | 100 |
| Zusatz-Lichtquellen | 110 |
| Kollimatoren | 200 |
| Lichtleitkörper | 300 |
| Lichteintrittsseite | 310 |
| Lichtaustrittsseite | 320 |
| Lichtformungsstruktur | 400 |
| Facetten | 410 |
| Horizontaler Neigungswinkel | β_{H} |
| Vertikaler Neigungswinkel | β_{V} |
| Flächenvektor | A |
| Lichtabstrahlrichtung | X1 |
| Hauptabstrahlrichtung | X2 |
| Zusatz-Lichtabstrahlrichtung | X3 |

## Patentansprüche

1. Optikvorrichtung (10) für einen Kraftfahrzeugscheinwerfer zur Erzeugung einer durchgehend geschlossenen Lichtverteilung (15), insbesondere einer Tagfahr-Lichtverteilung, einer Blinklicht-Lichtverteilung und/oder einer Heckleucht-Lichtverteilung, welche Lichtverteilung ein Lichtstärkemaximum (16) aufweist, wobei die Projektionsvorrichtung (10) Folgendes umfasst:
- Lichtquellen (100), welche eingerichtet sind, Licht in Richtung einer Lichtabstrahlrichtung (X1) zu emittieren,
- Kollimatoren (200), welche den Lichtquellen (100) in Richtung der Lichtabstrahlrichtung (X1) nachgeschaltet sind, wobei ein Kollimator (200) jeweils einer Lichtquelle (100) zugeordnet ist und eingerichtet ist, dass Licht der dem jeweiligen Kollimator (200) zugeordneten Lichtquelle (100) parallel zu einer Hauptabstrahlrichtung (X2) auszurichten,
- einen Lichtleitkörper (300), welcher den Kollimatoren (300) in Richtung der Hauptabstrahlrichtung (X2) nachgeschaltet ist, wobei der Lichtleitkörper (300) eine Lichteintrittsseite (310), in welche abgestrahltes Licht der Kollimatoren (200) einkoppelbar ist, und eine der Lichteintrittsseite (310) gegenüberliegenden Lichtaustrittsseite (320), aus welcher das über die Lichteintrittsseite (310) eingekoppelte Licht austritt, aufweist,
wobei der Lichtleitkörper (300) eingerichtet ist, das von den Kollimatoren parallel gerichtete, in den Lichtleitkörper (300) über die Lichteintrittsseite (310) eingekoppelte Licht in Form einer durchgehend geschlossenen Lichtverteilung (15) in Hauptabstrahlrichtung (X2) vor die Optikvorrichtung (10) zu projizieren,
**dadurch gekennzeichnet, dass**
der Lichtleitkörper (300) eine Lichtformungsstruktur (400) aufweist, welche aus einer Vielzahl von zusammenhängenden Facetten (410) gebildet ist, wobei die Facetten (410) eben ausgebildet sind und jeweils eine Neigung zur Hauptabstrahlrichtung (X2) aufweisen, wobei der Flächenvektor (A) einer Facette gesehen in einem korrekt eingebauten Zustand der Projektionsvorrichtung (10) in einem Kraftfahrzeug
- einen horizontalen Neigungswinkel (β_{H}) zur Hauptabstrahlrichtung (X2) einschließt und
- einen vertikalen Neigungswinkel (ßv) zur Hauptabstrahlrichtung (X2) einschließt,
wobei die Neigungen aller Facetten (410) derart verteilt sind, dass die horizontalen Neigungswinkel (β_{H}) und die vertikalen Neigungswinkel (ßv) jeweils um einen Erwartungswert verteilt sind, wobei der Erwartungswert derart mit dem Lichtstärkemaximum der Lichtverteilung korrespondiert, sodass Licht, welches über Facetten, die einen horizontalen und vertikalen Neigungswinkel entsprechend dem Erwartungswert aufweisen, in den Lichtleitkörper (300) einkoppelt oder aus dem Lichtleitkörper (300) ausgekoppelt wird, das Lichtstärkemaximum der Lichtverteilung bildet,
und wobei die Lichtformungsstruktur (400) die Lichteintrittsseite (310) und/oder die Lichtaustrittsseite (320) des Lichtleitkörpers (300) bildet, wobei die Facetten (410) derart angeordnet sind, dass die Facetten (410) in Bezug auf ihre jeweiligen Neigungen im Wesentlichen homogen auf der Lichteintrittsseite (310) und/oder Lichtaustrittsseite (320) verteilt sind.

2. Optikvorrichtung nach Anspruch 1, **wobei** die Neigungen aller Facetten (410) derart verteilt sind, dass die horizontalen Neigungswinkel (β_{H}) und die vertikalen Neigungswinkel (βv) jeweils um einen Erwartungswert normalverteilt sind,

3. Optikvorrichtung nach einem der Ansprüche 1 bis 2, **wobei** die horizontalen Neigungswinkel (β_{H}) um einen Erwartungswert gleich 0° normalverteilt sind.

4. Optikvorrichtung nach einem der Ansprüche 1 bis 3, **wobei** die vertikalen Neigungswinkel (ßv) um einen Erwartungswert gleich 0° normalverteilt sind.

5. Optikvorrichtung nach einem der Ansprüche 1 bis 4, **wobei** die Facetten (410) derart zueinander angeordnet sind, sodass diese im Wesentlichen in einer gemeinsamen virtuellen Fläche liegen, wobei vorzugsweise die virtuelle Fläche eben ist.

6. Optikvorrichtung nach einem der Ansprüche 1 bis 5, **wobei** die Facetten (410) rasterartig angeordnet sind, vorzugsweise in Zeilen und Spalten angeordnet sind.

7. Optikvorrichtung nach einem der Ansprüche 1 bis 6, **wobei** die Projektionsvorrichtung (10) Zusatz-Lichtquellen (110) umfasst, welche eingerichtet sind, Licht in Richtung einer Zusatz-Lichtabstrahlrichtung (X3) zu emittieren, wobei jeweils zumindest eine Zusatz-Lichtquelle (110) einem Kollimator (200) zugeordnet ist und eingerichtet ist, Licht in den Kollimator (200) einzukoppeln, wobei vorzugsweise das emittierbare Licht der Zusatz-Lichtquellen (110) eine von den Lichtquellen (100) unterschiedliche Farbe aufweist.

8. Optikvorrichtung nach Anspruch 7, **wobei** die zumindest eine Zusatz-Lichtquelle (110) eines Kollimators (200) außerhalb des Brennpunktes des entsprechenden Kollimators (200) angeordnet ist, sodass die Zusatz-Lichtabstrahlrichtung (X3) einen Winkel ungleich Null zur Lichtabstrahlrichtung (X1) der Lichtquellen (100) einschließt.

9. Optikvorrichtung nach einem der Ansprüche 1 bis 8, **wobei** von einem Kollimator (200) parallelisiertes Licht in den Lichtleitkörper (300) über eine Gruppe von Facetten (410) umfassend zumindest zwei Facetten (410) in den Lichtleitkörper (300) einkoppelt und/oder aus dem Lichtleitkörper (300) auskoppelt.

10. Optikvorrichtung nach einem der Ansprüche 1 bis 9, **wobei** die Größe der Facetten (410) derart verteilt sind, dass Größen jeweils um einen Erwartungswert verteilt sind, vorzugsweise normalverteilt sind.

11. Optikvorrichtung nach Anspruch 10, **wobei** die Facetten (410) in Bezug auf ihre Größe im Wesentlichen homogen auf der Lichteintrittsseite (310) und/oder Lichtaustrittsseite (320) verteilt sind.

12. Optikvorrichtung nach einem der Ansprüche 1 bis 11, **wobei** die Lichtformungsstruktur (400) die Lichteintrittsseite (310) bildet, wobei die Facetten (410) der Lichtformungsstruktur (400) rasterartig angeordnet, vorzugsweise in Zeilen und Spalten, wobei die Lichtaustrittsseite (320) aus Facetten gebildet ist, welche Facetten dreiecksförmig ausgebildet sind und eine Neigung zur Hauptabstrahlrichtung (X2) aufweisen, wobei die Neigung der Facetten der Lichtaustrittsseite homogen verteilt sind, und wobei die Facetten der Lichtaustrittsseite (320) derart angeordnet sind, dass die Facetten in Bezug auf ihre jeweiligen Neigungen im Wesentlichen homogen auf der Lichtaustrittsseite (320) verteilt sind.

13. Kraftfahrzeugscheinwerfer, umfassend zumindest eine Optikvorrichtung (10) nach einem der Ansprüche 1 bis 12.

## Claims

1. Optical device (10) for a motor vehicle headlamp for generating a continuously closed light distribution (15), in particular a daytime running light distribution, a direction indicator light distribution and/or a rear light distribution, which light distribution has a maximum light intensity (16), the projection device (10) comprising the following:
- Light sources (100) which are configured to emit light in the direction of a light emission direction (X1),
- collimators (200) which are connected downstream of the light sources (100) in the direction of the light emission direction (X1), a collimator (200) being assigned in each case to a light source (100) and being set up to align the light of the light source (100) assigned to the respective collimator (200) parallel to a main emission direction (X2),
- a light guide body (300), which is connected downstream of the collimators (300) in the direction of the main emission direction (X2), the light guide body (300) having a light inlet side (310), into which radiated light from the collimators (200) can be coupled, and a light outlet side (320), which is opposite the light inlet side (310) and from which the light coupled in via the light inlet side (310) emerges,
wherein the light guide body (300) is configured to project the light, which is directed in parallel by the collimators and coupled into the light guide body (300) via the light entry side (310), in front of the optical device (10) in the form of a continuously closed light distribution (15) in the main emission direction (X2),
**characterized in that**
the light guide body (300) has a light shaping structure (400) which is formed from a plurality of contiguous facets (410), the facets (410) being of planar design and each having an inclination with respect to the main emission direction (X2), the surface vector (A) of a facet, as seen in a correctly installed state of the projection device (10) in a motor vehicle, having
- includes a horizontal angle of inclination (β_{H}) to the main emission direction (X2)
and
- includes a vertical angle of inclination (β_{V}) to the main emission direction (X2),
wherein the inclinations of all facets (410) are distributed in such a way that the horizontal inclination angles (β_{H}) and the vertical inclination angles (β_{V}) are each distributed around an expected value, wherein the expected value corresponds to the maximum luminous intensity of the light distribution, so that light which is coupled into the light guide body (300) via facets which have a horizontal and vertical angle of inclination corresponding to the expected value or is coupled out of the light guide body (300) forms the luminous intensity maximum of the light distribution,
and wherein the light shaping structure (400) forms the light entry side (310) and/or the light exit side (320) of the light guide body (300), wherein the facets (410) are arranged such that the facets (410) are substantially homogeneously distributed on the light entry side (310) and/or light exit side (320) with respect to their respective inclinations.

2. Optical device according to claim 1, **wherein** the inclinations of all facets (410) are distributed such that the horizontal inclination angles (β_{H}) and the vertical inclination angles (β_{V}) are each normally distributed around an expected value.

3. Optical device according to any one of claims 1 to 2, **wherein** the horizontal tilt angles (β_{H}) are normally distributed about an expected value equal to 0°.

4. Optical device according to any one of claims 1 to 3, **wherein** the vertical tilt angles (β_{V}) are normally distributed around an expected value equal to 0°.

5. Optical device according to any one of claims 1 to 4, **wherein** the facets (410) are arranged relative to each other such that they lie substantially in a common virtual surface, preferably wherein the virtual surface is planar.

6. Optical device according to any one of claims 1 to 5, **wherein** the facets (410) are arranged in a grid-like manner, preferably arranged in rows and columns.

7. Optical device according to one of claims 1 to 6, **wherein** the projection device (10) comprises additional light sources (110) which are arranged to emit light in the direction of an additional light emission direction (X3), wherein in each case at least one additional light source (110) is assigned to a collimator (200) and is arranged to couple light into the collimator (200), wherein preferably the emittable light of the additional light sources (110) has a color different from the light sources (100).

8. Optical device according to claim 7, **wherein** the at least one additional light source (110) of a collimator (200) is arranged outside the focal point of the corresponding collimator (200), so that the additional light emission direction (X3) includes a non-zero angle to the light emission direction (X1) of the light sources (100).

9. Optical device according to one of claims 1 to 8, **wherein** light parallelized by a collimator (200) couples into the light guide body (300) via a group of facets (410) comprising at least two facets (410) into the light guide body (300) and/or couples out of the light guide body (300).

10. Optical device according to any one of claims 1 to 9, **wherein** the size of the facets (410) are distributed such that sizes are each distributed around an expected value, preferably normally distributed.

11. Optical device according to claim 10, **wherein** the facets (410) are distributed substantially homogeneously on the light entry side (310) and/or light exit side (320) with respect to their size.

12. Optical device according to any one of claims 1 to 11, **wherein** the light shaping structure (400) forms the light entrance side (310), wherein the facets (410) of the light shaping structure (400) are arranged in a grid-like manner, preferably in rows and columns, wherein the light exit side (320) is formed of facets, which facets are triangular in shape and have an inclination to the main radiation direction (X2), wherein the inclination of the facets of the light-emitting side are homogeneously distributed, and wherein the facets of the light-emitting side (320) are arranged in such a way that the facets are essentially homogeneously distributed on the light-emitting side (320) with respect to their respective inclinations.

13. Motor vehicle headlamp, comprising at least one optical device (10) according to any one of claims 1 to 12.

## Revendications

1. Dispositif optique (10) pour un projecteur de véhicule automobile destiné à produire une répartition lumineuse (15) fermée en continu, en particulier une répartition lumineuse de jour, une répartition lumineuse de clignotant et/ou une répartition lumineuse de feu arrière, laquelle répartition lumineuse présente un maximum d'intensité lumineuse (16), le dispositif de projection (10) comprenant ce qui suit:
- des sources lumineuses (100) qui sont adaptées pour émettre de la lumière dans une direction d'émission de lumière (X1),
- des collimateurs (200) qui sont montés en aval des sources lumineuses (100) dans la direction de la direction d'émission de lumière (X1), un collimateur (200) étant associé respectivement à une source lumineuse (100) et étant conçu pour orienter la lumière de la source lumineuse (100) associée au collimateur respectif (200) parallèlement à une direction d'émission principale (X2),
- un corps de guidage de lumière (300), qui est monté en aval des collimateurs (300) dans la direction de la direction de rayonnement principale (X2), le corps de guidage de lumière (300) présentant un côté d'entrée de lumière (310), dans lequel la lumière rayonnée des collimateurs (200) peut être couplée, et un côté de sortie de lumière (320) opposé au côté d'entrée de lumière (310), d'où sort la lumière couplée par le côté d'entrée de lumière (310),
le corps de guidage de lumière (300) étant conçu pour projeter devant le dispositif optique (10) la lumière dirigée parallèlement par les collimateurs et couplée dans le corps de guidage de lumière (300) par le côté d'entrée de lumière (310) sous la forme d'une répartition de lumière (15) fermée en continu dans la direction de rayonnement principale (X2),
**caractérisé en ce que**
le corps de guidage de lumière (300) présente une structure de mise en forme de la lumière (400) qui est formée d'une pluralité de facettes (410) reliées entre elles, les facettes (410) étant planes et présentant chacune une inclinaison par rapport à la direction principale de rayonnement (X2), le vecteur de surface (A) d'une facette, vu dans un état correctement monté du dispositif de projection (10) dans un véhicule à moteur
- inclut un angle d'inclinaison horizontal (β_{H}) par rapport à la direction principale de rayonnement (X2)
et
- inclut un angle d'inclinaison vertical (β_{V}) par rapport à la direction de rayonnement principale (X2),
dans lequel les inclinaisons de toutes les facettes (410) sont réparties de telle sorte que les angles d'inclinaison horizontaux (β_{H}) et les angles d'inclinaison verticaux (β_{V}) sont chacun répartis autour d'une valeur attendue, la valeur attendue correspondant ainsi au maximum d'intensité lumineuse de la distribution de lumière, de sorte que la lumière qui est couplée dans le corps de guidage de lumière (300) ou découplée du corps de guidage de lumière (300) par l'intermédiaire de facettes qui présentent un angle d'inclinaison horizontal et vertical correspondant à la valeur attendue, forme le maximum d'intensité lumineuse de la distribution de lumière,
et dans lequel la structure de mise en forme de la lumière (400) forme le côté d'entrée de la lumière (310) et/ou le côté de sortie de la lumière (320) du corps de guidage de la lumière (300), les facettes (410) étant disposées de telle sorte que les facettes (410) sont réparties de manière sensiblement homogène sur le côté d'entrée de la lumière (310) et/ou le côté de sortie de la lumière (320) par rapport à leurs inclinaisons respectives.

2. Dispositif optique selon la revendication 1, **dans lequel** les inclinaisons de toutes les facettes (410) sont réparties de telle sorte que les angles d'inclinaison horizontale (β_{H}) et les angles d'inclinaison verticale (β_{V}) sont respectivement distribués normalement autour d'une valeur attendue.

3. Dispositif optique selon l'une des revendications 1 à 2, **dans lequel** les angles d'inclinaison horizontale (β_{H}) sont normalement distribués autour d'une valeur attendue égale à 0°.

4. Dispositif optique selon l'une des revendications 1 à 3, **dans lequel** les angles d'inclinaison verticaux (β_{V}) sont distribués normalement autour d'une valeur attendue égale à 0°.

5. Dispositif optique selon l'une des revendications 1 à 4, **dans lequel** les facettes (410) sont disposées les unes par rapport aux autres de manière à être sensiblement dans une même surface virtuelle, de préférence la surface virtuelle étant plane.

6. Dispositif optique selon l'une des revendications 1 à 5, **dans lequel** les facettes (410) sont disposées en grille, de préférence en lignes et en colonnes.

7. Dispositif optique selon l'une des revendications 1 à 6, **dans lequel** le dispositif de projection (10) comprend des sources lumineuses additionnelles (110) agencées pour émettre de la lumière dans la direction d'une direction d'émission de lumière additionnelle (X3), au moins une source lumineuse additionnelle (110) étant associée à chaque fois à un collimateur (200) et étant agencée pour injecter de la lumière dans le collimateur (200), la lumière pouvant être émise par les sources lumineuses additionnelles (110) présentant de préférence une couleur différente de celle des sources lumineuses (100).

8. Dispositif optique selon la revendication 7, **dans lequel** ladite au moins une source lumineuse additionnelle (110) d'un collimateur (200) est disposée en dehors du foyer du collimateur (200) correspondant, de sorte que la direction d'émission de lumière additionnelle (X3) forme un angle non nul avec la direction d'émission de lumière (X1) des sources lumineuses (100).

9. Dispositif optique selon l'une des revendications 1 à 8, **dans lequel** de la lumière parallélisée par un collimateur (200) est couplée dans le corps de guidage de lumière (300) via un groupe de facettes (410) comprenant au moins deux facettes (410) dans le corps de guidage de lumière (300) et/ou est découplée du corps de guidage de lumière (300).

10. Dispositif optique selon l'une quelconque des revendications 1 à 9, **dans lequel** la taille des facettes (410) est répartie de telle sorte que les tailles sont respectivement distribuées autour d'une valeur attendue, de préférence sont distribuées normalement.

11. Dispositif optique selon la revendication 10, **dans lequel** les facettes (410) sont réparties de manière sensiblement homogène en termes de taille sur le côté d'entrée de lumière (310) et/ou le côté de sortie de lumière (320).

12. Dispositif optique selon l'une des revendications 1 à 11, **dans lequel** la structure de mise en forme de la lumière (400) forme la face d'entrée de la lumière (310), les facettes (410) de la structure de mise en forme de la lumière (400) étant disposées en grille, de préférence en lignes et en colonnes, la face de sortie de la lumière (320) étant formée de facettes, lesquelles facettes sont de forme triangulaire et présentent une inclinaison par rapport à la direction principale de rayonnement (X2), l'inclinaison des facettes du côté de sortie de la lumière étant répartie de manière homogène, et les facettes du côté de sortie de la lumière (320) étant disposées de telle sorte que les facettes sont réparties de manière essentiellement homogène sur le côté de sortie de la lumière (320) par rapport à leurs inclinaisons respectives.

13. Projecteur de véhicule automobile, comprenant au moins un dispositif optique (10) selon l'une quelconque des revendications 1 à 12.
